# EUROPÄISCHE PATENTSCHRIFT

(11) **EP 0 887 157 B1**
(45) Veröffentlichungstag und Bekanntmachung des Hinweises auf die Patenterteilung: **26.05.2004**
(21) Anmeldenummer: 98111642.9
(22) Anmeldetag: 24.06.1998
(51) Int. Cl.: B26D 7/06, B26D 1/09

(54) **Beschickungsvorrichtung für einen Dreischneider zum Schneiden von gebundenen Buchblöcken und Verfahren zur Beschickung eines Dreischneiders zum Schneiden von gebundenen Buchblöcken**
Device and method for feeding book blocks to a three side cutter
Dispositif et procédé d'alimentation de blocs de livre à une machine pour le découpage sur trois côtés

(30) Priorität: 25.06.1997 DE 19726962
(43) Veröffentlichungstag der Anmeldung: 30.12.1998
(73) Patentinhaber: Wohlenberg Schneidesysteme GmbH, 30175 Hannover (DE)
(72) Erfinder: Müller, Thorsten Dr.-Ing., 30900 Wedemark (DE); Singer, Helmut Dipl.-Ing., 49152 Bad Essen (DE); Hesse, Christian Dipl.-Ing., 30419 Hannover (DE)
(74) Vertreter: Patentanwälte Thömen & Körner

(56) Entgegenhaltungen:
- EP-A- 0 586 802
- CH-A- 484 818
- DE-A- 3 302 946
- DE-A- 3 447 798
- DE-A- 3 920 557
- US-A- 5 328 323

## Beschreibung

Die Erfindung betrifft eine Beschickungsvorrichtung für einen Dreischneider zum Schneiden von gebundenen Buchblöcken sowie ein Verfahren zur Beschickung eines Dreischneiders zum Schneiden von gebundenen Buchblöcken nach dem Oberbegriff des Anspruchs 1.

Aus der DE 39 20 557 A1 ist bereits ein Verfahren zur dynamischen Leistungsanpassung einer Schneidemaschine sowie eine entsprechende Schneidemaschine selbst bekannt. Diese Schneidemaschine umfaßt eine Zuführanordnung mit einem Stapelmagazin, in dem Stapel mit einer gewählten Anzahl von Schneidgütern gestapelt werden, die dann der Schneidzelle zugeführt werden.

Um Leerzyklen der Schneidemaschine zu vermeiden, in denen ein besonders hoher Messerverschleiß auftreten würde, wird die Anzahl der Schneidzyklen der Schneidemaschine pro Zeiteinheit automatisch in Abhängigkeit der Anzahl der dem Stapelmagazin pro Zeiteinheit zugeführten Schneidgüter geregelt.

Das Stapelmagazin umfaßt einen Boden, der öffnet, sobald die gewählte Anzahl von Schneidgütern eingetroffen ist. Die Schneidgüter werden dann mittels eines Ausschiebers der Schneidzelle zugeführt. Hierbei wird allerdings vorausgesetzt, daß die Schneidgüter in einer relativ langsamen Folge eintreffen, so daß genügend Zeit verbleibt, die im Stapelmagazin bereits vorhandene Anzahl Schneidgüter vollständig auszuwerfen und zur Schneidzelle zu schieben, ohne daß zwischenzeitlich eintreffendes Schneidgut noch mit auf den zu schneidenden Stapel gelangt und diesen in unerwünschte Weise erhöht.

Der Erfindung liegt die Aufgabe zugrunde, eine Beschickungsvorrichtung für einen Dreischneider zum Schneiden von gebundenen Buchblöcken sowie ein Verfahren zur Beschickung eines Dreischneiders zum Schneiden von gebundenen Buchblöcken zu schaffen, welche auch bei diskontinuierlicher und extrem schneller Folge zugeführter Schneidgüter eine Selektion der ausgewählten Anzahl von Schneidgütern gewährleistet.

Diese Aufgabe wird bei einer Beschickungsvorrichtung sowie einem Verfahren nach den Oberbegriffen der Ansprüche 1 und 6 durch die im kennzeichnenden Teil der jeweiligen Ansprüche angegebenen Merkmale gelöst. Weiterbildung und vorteilhafte Ausgestaltungen ergeben sich aus den Unteransprüchen. Nachfolgend wird die Erfindung anhand eines Ausführungsbeispiels erläutert.

Die Erfindung ermöglicht es, durch die Kombination zweier Stapelböden, die unabhängig voneinander betätigbar sind, ferner durch Sensoren, die den Zufluß und Abfluß der Schneidgüter überwachen und außerdem durch die automatisch gesteuerte Betätigung der Stapelböden auch bei stark variierender Anzahl und schneller Folge von Schneidgütern die Einhaltung der eingestellten Anzahl von Schneidgütern pro Stapel einzuhalten.

In der Zeichnung zeigen:
- Fig. 1: eine schematische Darstellung einer Beschickungsvorrichtung in der Betriebsrat "Abzugsbetrieb" und
- Fig. 2: eine schematische Darstellung einer Beschickungsvorrichtung in der Betriebsart "Zählbetrieb".

Die Figuren 1 und 2 zeigen gemeinsam eine Beschickungsvorrichtung für einen Dreischneider, welche aus einer nicht dargestellten Aufgabestation, einem Beschleunigungsband 10 , einem Zählmagazin 12 und einen Zuführungstisch 14, auf dem eine Transporteinrichtung 16 mit Mitnehmern 18 läuft, besteht. An die Transporteinrichtung 16 schließt sich ein Dreischneider mit einer Schneidzelle 20 an. Das Zählmagazin 12 umfaßt Seitenwände 22, sowie Stapelböden 24, 26.

Beim Abziehbetrieb, der nur bei dicken und unempfindlichen Schneidgütern angewandt wird, dient das Zählmagazin 12 mit seinen Seitenwänden 22, lediglich als Schacht zum Vorhalten und Fixieren der Schneidgüter. Die beiden Stapelböden 24, 26 sind ausgefahren und in dieser Betriebsart ohne Funktion.

Die Schneidgüter fallen daher auf den Zuführungstisch 14 durch und werden in einer Stapelhöhe, die mindestens der Höhe der Mitnehmer 18 entspricht, unten vom Stapel abgezogen und auf der Transporteinrichtung 16 in Richtung der Schneidzelle 20 transportiert. Die Transporteinrichtung 16 mit den Mitnehmern 18 läuft synchron zum Zyklus der Schneidzelle 20, so daß die Schneidgüter taktgenau der Schneidzelle 20 zugeführt werden. Um einen kontinuierlichen Betrieb zu gewährleisten, ist es erforderlich, stets einen ausreichenden Füllstand der Schneidgüter im Schacht des Zählmagazins 12 aufrechtzuerhalten. Dies wird erreicht, indem über die Sensoren die Anzahl der zu- und abgeführten Buchblöcke ermittelt und somit ein Füllstand in Zählmagazin 12 berechnet werden kann. Danach wird die Drehzahl des Dreischneiders gesteuert.

Der Zählbetrieb wird angewandt, wenn sehr dünne und empfindliche Schneidgüter geschnitten werden sollen. Hierzu werden lediglich Stapel mit der Anzahl der in jeweils einem Schneidvorgang zu scheidenden Schneidgüter auf dem Zuführungstisch 14 abgelegt. Diese Schneidgüter werden dann in gleicher Weise von den Mitnehmern 18 mitgenommen und über die Transporteinrichtung 16 der Schneidzelle 20 zugeführt.

Um im Zählmagazin 12 Stapel mit einer genau definierten Anzahl Schneidgüter erzeugen zu können, umfaßt das Zählmagazin 12 zwei vom Zufluß und Abfluß der Buchblöcke automatisch gesteuerte, getrennt öffne- und schließbare Stapelböden 24, 26. Die Transporteinrichtung 16 sowie die Schneidzelle 20 des Dreischneiders sind automatisch gesteuert in variablen, von der jeweiligen Füllhöhe des Zählmagazins 12 und dem Zufluß der Buchblöcke abhängigen Taktzeiten steuerbar. Aus der Aufgabestation entnommene Buchblöcke werden in einstellbarer Anzahl durch automatisch gesteuertes Öffnen und Schließen der Stapelböden 24, 26 des Zählmagazins 12 auf den Zuführungstisch 14 und vor die Transporteinrichtung 16 abgeworfen.

Hiermit werden sie zur Schneidzelle 20 des Dreischneiders transportiert, taktsynchron beschnitten und schließlich ausgeschoben.

Die Steuerung nutzt Signale von Sensoren am Eingang des Zählmagazins 12, am unteren Stapelboden 26 und am Zuführungstisch 14. Die Sensoren dienen zur Erkennung von Buchblöcken.

Die Stapelböden 24, 26 umfassen eine Mehrzahl Stäbe, die durch die Wände 22 des Zählmagazins 12 mittels pneumatischen Antrieben nach innen und außen einzeln verfahrbar sind. Diese Antriebe sind auf zwei gegenüberliegenden Seiten des Zählmagazins 12 angeordnet. Das Zählmagazin 12 ist wahlweise zwischen Zählbetrieb und Abziehbetrieb umschaltbar, wobei im Abziehbetrieb beide Stapelböden 24, 26 ständig geöffnet sind.

Bei der Steuerung des Zählmagazins 12 im Zählbetrieb werden mehrere Betriebsarten unterschieden. So unterscheiden sich die Betriebsarten einmal darin, ob Stapel mit je zwei Buchblöcken oder mit mehr als zwei Buchblöcken gebildet werden sollen. Zusätzlich wird zwischen unverzögertem und verzögertem Betrieb unterschieden. Bei unverzögertem Betrieb fällt der letzte zu einem Stapel gehörende Buchblock im freien Fall von oben durch das Zählmagazin 12 auf die bereits auf der Transporteinrichtung 16 liegenden Buchblöcke. Diese Betriebsart ermöglicht die schnellste Taktfolge. Bei verzögertem Betrieb werden alle zu einem Stapel gehörenden Buchblöcke zuerst im Zählmagazin 12 auf dem unteren Stapelboden 26 angesammelt und dann gemeinsam auf die Transporteinrichtung 16 abgeworfen. In dieser Betriebsart wird der letzte zu einem Stapel gehörende Buchblock ebenso schonend behandelt, wie alle übrigen Buchblöcke.

Bei Selektion von je zwei Buchblöcken pro Stapel und unverzögerter Betriebsart werden folgende Zustände durchlaufen und Steuerschritte ausgeführt. Anfangs sind beide Stapelböden 24, 26 geschlossen und die Transporteinrichtung 16 steht. Sobald ein erster Buchblock den Eingang des Zählmagazins 12 erreicht, wird der obere Stapelboden 24 geöffnet und der erste Buchblock auf den geschlossenen unteren Stapelboden 26 abgeworfen. Sobald ein zweiter Buchblock den Eingang des Zählmagazins 12 erreicht und die Transporteinrichtung 16 in eine Position gelangt ist, in der Platz zwischen zwei Mitnehmern zur Aufnahme eines Stapels vorhanden ist, wird der untere Stapelboden 26 und der dort liegende Buchblock gemeinsam mit dem von oben fallenden Buchblock auf die Transporteinrichtung 16 abgeworfen. Sobald ein dritter Buchblock den Eingang des Zählmagazins 12 erreicht, wird der obere Stapelboden 24 geschlossen und die Transporteinrichtung 16 angefahren. Nach Erreichen einer vorgegebenen Position der Transporteinrichtung 16 wird der untere Stapelboden 26 geschlossen, der obere Stapelboden 24 geöffnet und der dritte Buchblock auf den geschlossenen unteren Stapelboden 26 abgeworfen. Sobald ein vierter Buchblock den Eingang des Zählmagazins 12 erreicht, wird mit einem vorhergehenden Steuerschritt analog wie beim Eintreffen des zweiten Buchblocks fortgesetzt.

Bei Selektion von je zwei Buchblöcken pro Stapel und verzögertem Zählbetrieb werden folgende Zustände durchlaufen und Steuerschritte ausgeführt. Anfangs sind beide Stapelböden 24, 26 geschlossen und die Transporteinrichtung 16 steht. Sobald ein erster Buchblock den Eingang des Zählmagazins 12 erreicht, wird der obere Stapelboden 24 geöffnet und der erste Buchblock auf den geschlossenen unteren Stapelboden 26 abgeworfen. Sobald ein zweiter Buchblock den Eingang des Zählmagazins 12 erreicht, fällt dieser auf den auf dem geschlossenen unteren Stapelboden 26 liegenden ersten Buchblock. Sobald ein dritter Buchblock den Eingang des Zählmagazins 12 erreicht, wird der obere Stapelboden 24 geschlossen. Befindet sich die Transporteinrichtung 16 in einer Position, in der Platz zwischen zwei Mitnehmern 18 zur Aufnahme eines Stapels verhandeln ist, wird der untere Stapelboden 26 geöffnet, die bisher auf ihm liegenden Buchblöcke auf die Transporteinrichtung 16 abgeworfen und die Transporteinrichtung 16 angefahren. Nach Erreichen einer vorgegebenen Position der Transporteinrichtung 16 wird der untere Stapelboden 26 geschlossen und danach der obere Stapelboden 24 geöffnet, worauf der zuvor auf dem oberen Stapelboden 24 liegende dritte Buchblock, gefolgt von einem vierten Buchblock, auf den unteren Stapelboden 26 gelangen. Sobald ein weiterer Buchblock den Eingang des Zählmagazins 12 erreicht, wird mit dem vorherigen Steuerschritt analog wie beim Eintreffen des dritten Buchblocks fortgesetzt.

Bei Selektion von je drei und mehr Buchblöcken pro Stapel und unverzögerter Betriebsart werden folgende Zustände durchlaufen und Steuerschritte ausgeführt. Anfangs sind beide Stapelböden 24, 26 geschlossen und die Transporteinrichtung 16 steht. Die zuerst am Eingang des Zählmagazins 12 eintreffenden Buchblöcke gelangen auf den oberen Stapelboden 24. Sobald wenigstens die Hälfte der Anzahl der einen Stapel bildenden Buchblöcke eingetroffen ist, wird der obere Stapelboden 24 geöffnet und sowohl die auf dem oberen Stapelboden 24 gesammelten Buchblöcke als auch die anschließend eintreffenden Buchblöcke bis auf den letzten der Anzahl eines Stapels fallen auf den unteren Stapelboden 26. Sobald der letzte Buchblock des Stapels den Eingang des Zählmagazins 12 erreicht und die Transporteinrichtung 16 in eine Position gelangt ist, in der Platz zwischen zwei Mitnehmern 18 zur Aufnahme eines Stapels verhandeln ist, wird der untere Stapelboden 26 geöffnet und die dort bereits liegenden Buchblöcke gemeinsam mit dem von oben fallenden letzten Buchblock auf die Transporteinrichtung 16 abgeworfen. Sobald der erste Buchblock des nächsten Stapels am Eingang des Zählmagazins 12 eintrifft, wird der obere Stapelboden 24 geschlossen und die Transporteinrichtung 16 angefahren. Nach Erreichen einer vorgegebenen Position der Transporteinrichtung 16 wird der untere Stapelboden 26 geschlossen. Anschließend wird mit dem dritten vorhergehenden Steuerschritt fortgesetzt, sobald wenigstens die Hälfte der Anzahl der einen weiteren Stapel bildenden Buchblöcke eingetroffen ist.

Bei Selektion von je drei und mehr Buchblöcken pro Stapel und verzögerter Betriebsart werden folgende Zustände durchlaufen und Steuerschritte ausgeführt. Anfangs sind beide Stapelböden 24, 26 geschlossen und die Transporteinrichtung 16 steht. Die zuerst am Eingang des Zählmagazins 12 eintreffenden Buchblöcke gelangen auf den oberen Stapelboden 24. Sobald wenigstens die Hälfte der Anzahl der einen Stapel bildenden Buchblöcke eingetroffen ist, wird der obere Stapelboden 24 geöffnet und sowohl die auf dem oberen Stapelboden 24 gesammelten Buchblöcke als auch die anschließend eintreffenden Buchblöcke der Anzahl eines Stapels fallen auf den unteren Stapelboden 26. Sobald der erste Buchblock des nächsten Stapels am Eingang des Zählmagazins 12 eintrifft, wird der obere Stapelboden 24 geschlossen. Befindet sich die Transporteinrichtung 12 in einer Position, in der Platz zwischen zwei Mitnehmern 18 zur Aufnahme eines Stapels verhandeln ist, wird der untere Stapelboden 26 geöffnet, die bisher auf ihm liegenden Buchblöcke auf die Transporteinrichtung 16 abgeworfen und die Transporteinrichtung 16 angefahren. Nach Erreichen einer vorgegebenen Position der Transporteinrichtung 16 wird der untere Stapelboden 26 geschlossen. Anschließend wird mit dem dritten vorhergehenden Steuerschritt fortgesetzt, sobald wenigstens die Hälfte der Anzahl der einen weiteren Stapel bildenden Buchblöcke eingetroffen ist.

Nach einer Initialisierung der Beschickungsvorrichtung kann die Transporteinrichtung 16 bereits so positioniert werden, daß die Mitnehmer 18 ein Fenster zur Aufnahme von Buchstapeln unter dem Zählmagazin 12 vorgeben. Ebenso kann nach jedem Vorschub die Transporteinrichtung 16 erst dann gestoppt werden, wenn die Mitnehmer 18 bereits ein Fenster zur Aufnahme von Buchstapeln unter dem Zählmagazin 12 vorgeben. Man vermeidet dann einen zusätzlichen Positionierschritt, der erforderlich wäre, wenn die Transporteinrichtung 16 nach einem Vorschub einfach abgeschaltet und dann unkontrolliert zum Stehen kommen würde.

Bei der Steuerung registriert ein Zählsensor die Anzahl der am Eingang des Zählmagazins 12 eintreffenden Buchblöcke, ein Zwischenbodensensor am unteren Stapelboden 26 das Leeren des Zählmagazins 12 bei Öffnen des unteren Stapelbodens 26 und ein Tischsensor registriert den Abtransport eines Stapels. Die Signale der Sensoren werden in Verbindung mit Öffnungsund Schließzeiten der Stapelböden 24, 26, Fallzeiten von Buchblöcken und der maximalen Beschleunigung und Verzögerung der Transporteinrichtung 16 und der Schneidzelle 20 des Dreischneiders von der Steuereinheit zur Steuerung ausgewertet.

## Patentansprüche

1. Beschickungsvorrichtung für einen Dreischneider zum Schneiden von gebundenen Buchblöcken, welche eine Aufgabestation, ein Beschleunigungsband (10), ein Zählmagazin (12) und einen Zuführungstisch (14), auf dem eine Transporteinrichtung (16) mit Mitnehmern (18) läuft, umfaßt, **dadurch gekennzeichnet, daß** das Zählmagazin (12) zwei vom Zufluß und Abfluß der Buchblöcke automatisch gesteuerte, getrennt öffne- und schließbare Stapelböden (24, 26) umfaßt, daß die Transporteinrichtung (16) sowie die Schneidzelle (20) des Dreischneiders automatisch gesteuert in variablen, von der jeweiligen Füllhöhe des Zählmagazin (12) und dem Zufluß der Buchblöcke abhängigen Taktzeiten steuerbar sind und daß aus der Aufgabestation entnommene Buchblöcke in einstellbarer Anzahl durch automatisch gesteuertes Öffnen und Schließen der Stapelböden (24, 26) des Zählmagazins (12) auf die Transporteinrichtung (16) abwerfbar sind, mittels der Transporteinrichtung (16) zur Schneidzelle (20) des Dreischneiders transportierbar sind und dort taktsynchron zur Transporteinrichtung (16) beschneidbar und ausschiebbar sind.

2. Beschickungsvorrichtung nach Anspruch 1, **dadurch gekennzeichnet, daß** am Eingang des Zählmagazins (12), am unteren Stapelboden (26) und am Zuführungstisch (14) Sensoren zur Erkennung von Buchblöcken angeordnet sind, und daß die Sensoren mit der Steuereinheit verbunden sind.

3. Beschickungsvorrichtung nach Anspruch 1 oder 2, **dadurch gekennzeichnet, daß** die Stapelböden (24, 26) eine Mehrzahl Stäbe umfassen, die durch die Wände (22) des Zählmagazins (12) mittels pneumatischen Antrieben einzeln oder gemeinsam nach innen und außen verfahrbar sind.

4. Beschickungsvorrichtung nach Anspruch 3, **dadurch gekennzeichnet, daß** die Antriebe auf zwei gegenüberliegenden Seiten des Zählmagazins (12) angeordnet sind.

5. Beschickungsvorrichtung nach einem der Ansprüche 1 bis 4, **dadurch gekennzeichnet, daß** das Zählmagazin (12) wahlweise zwischen Zählbetrieb und Abziehbetrieb umschaltbar ist, wobei im Abziehbetrieb beide Stapelböden (24, 26) ständig geöffnet sind.

6. Verfahren zur Beschickung eines Dreischneiders zum Schneiden von gebundenen Buchblöcken, mit einer Aufgabestation, einem Beschleunigungsband (10) zum Vereinzeln der aus der Aufgabestation entnommenen Buchblöcke, einem Zählmagazin (12) zum Selektieren einer einstellbaren Anzahl Buchblöcke aus dem Zufluß und einem Zuführungstisch (14), auf dem eine Transporteinrichtung (16) mit Mitnehmern (18) läuft und die selektierten Buchblöcke dem Dreischneider (20) zuführt, wobei das Zählmagazin (12) zwei Stapelböden (24, 26) umfaßt, **dadurch gekennzeichnet, daß** in Abhängigkeit des Zuflusses und Abflusses der Buchblöcke die Stapelböden (24, 26) gesondert geöffnet und geschlossen werden und so die eingestellte Anzahl Buchblöcke nacheinander aus dem Zufluß selektiert und auf die Transporteinrichtung (16) abgeworfen werden, daß die Buchblöcke mit variabler, von ihrem Zufluß und der Füllhöhe im Zählmagazin (12) abhängiger Taktzeit zum Dreischneider (20) transportiert werden und dort taktsynchron zur Transporteinrichtung (16) beschnitten und ausgeschoben werden.

7. Verfahren nach Anspruch 6, **dadurch gekennzeichnet, daß** bei Selektion von je zwei Buchblöcken pro Stapel im Zählbetrieb und unverzögerter Betriebsart folgende Zustände durchlaufen und Steuerschritte ausgeführt werden:
a) anfangs sind beide Stapelböden (24, 26) geschlossen und die Transporteinrichtung (16) steht,
b) sobald ein erster Buchblock den Eingang des Zählmagazins (12) erreicht, wird der obere Stapelboden (24) geöffnet und der erste Buchblock auf den geschlossenen unteren Stapelboden (26) abgeworfen,
c) sobald ein zweiter Buchblock den Eingang des Zählmagazins (12) erreicht und die Transporteinrichtung (16) in eine Position gelangt ist, in der Platz zwischen zwei Mitnehmern (18) zur Aufnahme eines Stapels verhandeln ist, wird der untere Stapelboden (26) geöffnet und der dort liegende Buchblock gemeinsam mit dem von oben fallenden Buchblock auf die Transporteinrichtung (16) abgeworfen,
d) sobald ein dritter den Eingang des Zählmagazins (12) erreicht, wird der obere Stapelboden (24) geschlossen und die Transporteinrichtung (16) angefahren,
e) nach Erreichen einer vorgegebenen Position der Transporteinrichtung (16) wird der untere Stapelboden (26) geschlossen, der obere Stapelboden (24) geöffnet und der dritte Buchblock auf den geschlossenen unteren Stapelboden (26) abgeworfen,
f) sobald ein vierter Buchblock den Eingang des Zählmagazins (12) erreicht, wird mit Steuerschritt c) analog wie beim Eintreffen des zweiten Buchblocks fortgesetzt, wobei die Steuerschritte für alle weiteren Buchblöcke mit ungeradzahliger Ordnungszahl den Steuerschritten für den dritten Buchblock und die Steuerschritte für alle weiteren Buchblöcke mit geradzahliger Ordnungszahl den Steuerschritten für den zweiten Buchblock entsprechen.

8. Verfahren nach Anspruch 6, **dadurch gekennzeichnet, daß** bei Selektion von je zwei Buchblöcken pro Stapel im Zählbetrieb und verzögerter Betriebsart folgende Zustände durchlaufen und Steuerschritte ausgeführt werden:
a) anfangs sind beide Stapelböden (24, 26) geschlossen und die Transporteinrichtung (16) steht,
b) sobald ein erster Buchblock den Eingang des Zählmagazins (12) erreicht, wird der obere Stapelboden (24) geöffnet und der erste Buchblock auf den geschlossenen unteren Stapelboden (26) abgeworfen,
c) sobald ein zweiter Buchblock den Eingang des Zählmagazins (12) erreicht, fällt dieser auf den auf dem geschlossenen unteren Stapelboden (26) liegenden ersten Buchblock,
d) sobald ein dritter Buchblock den Eingang des Zählmagazins (12) erreicht, wird der obere Stapelboden (24) geschlossen,
e) befindet sich die Transporteinrichtung (16) in einer Position, in der Platz zwischen zwei Mitnehmern (18) zur Aufnahme eines Stapels verhandeln ist, wird der untere Stapelboden (26) geöffnet, die bisher auf ihm liegenden Buchblöcke auf die Transporteinrichtung (16) abgeworfen und die Transporteinrichtung (16) angefahren,
f) nach Erreichen einer vorgegebenen Position der Transporteinrichtung (16) wird der untere Stapelboden (26) geschlossen und danach der obere Stapelboden (24) geöffnet, worauf der zuvor auf dem oberen Stapelboden (24) liegende dritte Buchblock, gefolgt von einem vierten Buchblock, auf den unteren Stapelboden (26) gelangen,
g) sobald ein weiterer Buchblock den Eingang des Zählmagazins (12) erreicht, wird mit Steuerschritt d) analog wie beim Eintreffen des dritten Buchblocks fortgesetzt.

9. Verfahren nach Anspruch 6, **dadurch gekennzeichnet, daß** bei Selektion von je drei und mehr Buchblöcken pro Stapel Stapel im Zählbetrieb und unverzögerter Betriebsart folgende Zustände durchlaufen und Steuerschritte ausgeführt werden:
a) anfangs sind beide Stapelböden (24, 26) geschlossen und die Transporteinrichtung (16) steht,
b) die zuerst am Eingang des Zählmagazins (12) eintreffenden Buchblöcke gelangen auf den oberen Stapelboden (24),
c) sobald wenigstens die Hälfte der Anzahl der einen Stapel bildenden Buchblöcke eingetroffen ist, wird der obere Stapelboden (24) geöffnet und sowohl die auf dem oberen Stapelboden (24) gesammelten Buchblöcke als auch die anschließend eintreffenden Buchblöcke bis auf den letzten der Anzahl eines Stapels fallen auf den unteren Stapelboden (26),
d) sobald der letzte Buchblock des Stapels den Eingang des Zählmagazins (12) erreicht und die Transporteinrichtung (16) in eine Position gelangt ist, in der Platz zwischen zwei Mitnehmern (18) zur Aufnahme eines Stapels verhandeln ist, wird der untere Stapelboden (26) geöffnet und die dort bereits liegenden Buchblökke gemeinsam mit dem von oben fallenden letzten Buchblock auf die Transporteinrichtung (16) abgeworfen,
e) sobald der erste Buchblock des nächsten Stapels am Eingang des Zählmagazins (12) eintrifft, wird der obere Stapelboden (24) geschlossen und die Transporteinrichtung (16) angefahren,
f) nach Erreichen einer vorgegebenen Position der Transporteinrichtung (16) wird der untere Stapelboden (26) geschlossen,
g) anschließend wird mit Steuerschritt c) fortgesetzt, sobald wenigstens die Hälfte der Anzahl der einen weiteren Stapel bildenden Buchblöcke eingetroffen ist.

10. Verfahren nach Anspruch 6, **dadurch gekennzeichnet, daß** bei Selektion von je drei und mehr Buchblöcken pro Stapel Stapel im Zählbetrieb und verzögerter Betriebsart folgende Zustände durchlaufen und Steuerschritte ausgeführt werden:
a) anfangs sind beide Stapelböden (24, 26) geschlossen und die Transporteinrichtung (16) steht,
b) die zuerst am Eingang des Zählmagazins (12) eintreffenden Buchblöcke gelangen auf den oberen Stapelboden (24),
c) sobald wenigstens die Hälfte der Anzahl der einen Stapel bildenden Buchblöcke eingetroffen ist, wird der obere Stapelboden (24) geöffnet und sowohl die auf dem oberen Stapelboden (24) gesammelten Buchblöcke als auch die anschließend eintreffenden Buchblöcke der Anzahl eines Stapels fallen auf den unteren Stapelboden (26),
d) sobald der erste Buchblock des nächsten Stapels am Eingang des Zählmagazins (12) eintrifft, wird der obere Stapelboden (24) geschlossen,
e) befindet sich die Transporteinrichtung (16) in einer Position, in der Platz zwischen zwei Mitnehmern (18) zur Aufnahme eines Stapels verhandeln ist, wird der untere Stapelboden (26) geöffnet, die bisher auf ihm liegenden Buchblöcke auf die Transporteinrichtung (16) abgeworfen und die Transporteinrichtung (16) angefahren,
f) nach Erreichen einer vorgegebenen Position der Transporteinrichtung (16) wird der untere Stapelboden (26) geschlossen,
g) anschließend wird mit Steuerschritt c) fortgesetzt, sobald wenigstens die Hälfte der Anzahl der einen weiteren Stapel bildenden Buchblöcke eingetroffen ist.

11. Verfahren nach einem der Ansprüche 6 bis 10, **dadurch gekennzeichnet, daß** ein Zählsensor die Anzahl der am Eingang des Zählmagazins (12) eintreffenden Buchblöcke registriert, ein Zwischenbodensensor am unteren Stapelboden (26) das Leeren des Zählmagazins (12) bei Öffnen des unteren Stapelbodens (26) registriert und ein Tischsensor den Abtransport eines Stapels registriert und daß die Signale der Sensoren in Verbindung mit Öffnungsund Schließzeiten der Stapelböden, Fallzeiten von Buchblöcken und der maximalen Beschleunigung und Verzögerung der Transporteinrichtung (16) und des Dreischneiders (20) von der Steuereinheit zur Steuerung ausgewertet werden.

## Claims

1. Charging device for a three-cutter machine for cutting bound book blocks, which comprises a feed station, an accelerating belt (10), a counting magazine (12) and a supply table (14) on which runs a conveyor (16) with driver pins (18), **characterized in that** the counting magazine (12) comprises two separate openable and closable stack bottoms (24, 26) automatically controlled by the inflow and outflow of book blocks, that the conveyor (16) and the cutting compartment (20) of the three-cutter machine are automatically controllable in variable cycle times dependent on the particular filling height of the counting magazine (12) and the inflow of book blocks and that book blocks taken from the feed station can be dropped in adjustable numbers on the conveyor (16) through the automatically controlled opening and closing of the stack bottoms (24, 26) of the counting magazine (12), can be conveyed by the conveyor (16) to the cutting compartment (20) of the three-cutter machine and there can be cut and pushed out in cycle-synchronous manner with respect to the conveyor (16).

2. Charging device according to claim 1, **characterized in that** at the entrance to the counting magazine (12), at the lower stack bottom (26) and at the supply table (14) sensors are provided for detecting book blocks, and that the sensors are connected to the control unit.

3. Charging device according to claim 1 or 2, **characterized in that** the stack bottoms (24, 26) comprise a plurality of bars, which can be individually or jointly moved inwards and outwards through the walls (22) of the counting magazine (12) by means of pneumatic drives.

4. Charging device according to claim 3, **characterized in that** the drives are located on two facing sides of the counting magazine (12).

5. Charging device according to one of the claims 1 to 4, **characterized in that**, as desired, the counting magazine (12) can be switched between counting operation and removal operation and in removal operation both stack bottoms (24, 26) are permanently open.

6. Method for charging a three-cutter machine for cutting bound book blocks, having a feed station, an accelerating belt (10) for separating the book blocks removed from the feed station, a counting magazine (12) for selecting an adjustable number of book blocks from the inflow and a supply table (14) on which runs a conveyor (16) with driver pins (18) and supplies the selected book blocks to the three-cutter machine (20), the counting magazine (12) comprising two stack bottoms (24, 26), **characterized in that** the stack bottoms (24, 26) are separately opened and closed as a function of the inflow and outflow of book blocks and in this way the set number of book blocks is successively selected from the inflow and dropped on the conveyor (16), that the book blocks are conveyed with a variable cycle time to the three-cutter machine (20), said cycle time being dependent on their inflow and the filling height in the counting magazine (12) and are there cut and pushed out in cycle-synchronous manner with respect to the conveyor (16).

7. Method according to claim 6, **characterized in that** in the case of the selection of in each case two book blocks per stack in counting operation and undelayed operating mode the following states are passed through and control steps performed:
a) initially both stack bottoms (24, 26) are closed and the conveyor (16) is stationary,
b) as soon as a first book block reaches the entrance of the counting magazine (12), the upper stack bottom (24) is opened and the first book block is dropped onto the closed, lower stack bottom (26),
c) as soon as a second book blocks reaches the entrance of the counting magazine (12) and the conveyor (16) reaches a position in which there is space between two driver pins (18) for receiving a stack, the lower stack bottom (26) is opened and the book block located there, together with the book block falling from above are dropped onto the conveyor (16),
d) as soon as a third book block reaches the entrance to the counting magazine (12), the upper stack bottom (24) is closed and the conveyor (16) started up,
e) on reaching a predetermined position of the conveyor (16), the lower stack bottom (26) is closed, the upper stack bottom (24) opened and the third book block is dropped onto the closed, lower stack bottom (26),
f) as soon as a fourth book block reaches the entrance to the counting magazine (12), the procedure is continued with control step c) in the same way as when the second book block arrives, the control steps for all further book blocks with an uneven ordinal number corresponding to the control steps for the third book block and the control steps for all further book blocks with an even ordinal number correspond to the control steps for the second book block.

8. Method according to claim 6, **characterized in that** in the case of the selection of in each case two book blocks per stack in counting operation and delayed operating mode the following states are passed through and control steps performed:
a) initially both stack bottoms (24, 26) are closed and the conveyor (16) is stationary,
b) as soon as a first book block reaches the entrance to the counting magazine (12), the upper stack bottom (24) is opened and the first book block dropped on the closed, lower stack bottom (26),
c) as soon as a second book block reaches the entrance to the counting magazine (12), it drops onto the first book block located on the closed, lower stack bottom (26),
d) as soon as a third book block reaches the entrance to the counting magazine (12), the upper stack bottom (24) is closed,
e) when the conveyor (16) is in a position where there is space between two driver pins (18) for receiving a stack, the lower stack bottom (26) is opened, the book blocks previously located thereon are dropped onto the conveyor (16) and said conveyor (16) is started up,
f) on reaching a predetermined position of the conveyor (16), the lower stack bottom (26) is closed and then the upper stack bottom (24) is opened, the third book block previously located on the upper stack bottom (24) and then a fourth book block pass onto the lower stack bottom (26),
g) as soon as a further book block reaches the entrance to the counting magazine (12), the procedure is continued with control step d) in the same way as when the third book block arrives.

9. Method according to claim 6, **characterized in that** in the case of the selection of in each case three or more book blocks per stack in counting operation and undelayed operating mode the following states are passed through and control steps performed:
a) initially both stack bottoms (24, 26) are closed and the conveyor (16) is stationary,
b) the first book blocks arriving at the entrance to the counting magazine (12) pass onto the upper stack bottom (24),
c) as soon as at least half the number of book blocks forming a stack has arrived, the upper stack bottom (24) is opened and both the book blocks collected on the upper stack bottom (24) and the subsequently arriving book blocks, except for the last in the number of a stack, drop onto the lower stack bottom (26),
d) as soon as the final book block of the stack has reached the entrance to the counting magazine (12) and the conveyor (16) has passed into a position where there is space between two driver pins (18) for receiving a stack, the lower stack bottom (26) is opened and the book blocks already located there, together with the final book block falling from above are dropped onto the conveyor (16),
e) as soon as the first book block of the next stack has arrived at the entrance of the counting magazine (12), the upper stack bottom (24) is closed and the conveyor (16) started up,
f) on reaching a predetermined position of the conveyor (16), the lower stack bottom (26) is closed,
g) subsequently the procedure is continued with control step c) as soon as at least half the number of book blocks forming a further stack has arrived.

10. Method according to claim 6, **characterized in that** in the case of the selection of in each case three or more book blocks per stack in counting operation and delayed operating mode, the following states are passed through and control steps performed:
a) initially both stack bottoms (24, 26) are closed and the conveyor (16) is stationary,
b) the first book blocks arriving at the entrance of the counting magazine (12) pass onto the upper stack bottom (24),
c) as soon as at least half the number of book blocks forming a stack has arrived, the upper stack bottom (24) is opened and both the book blocks collected on the upper stack bottom (24) and the subsequently arriving book blocks of the number of a stack drop onto the lower stack bottom (26),
d) as soon as the first book block of the next stack arrives at the entrance of the counting magazine (12), the upper stack bottom (24) is closed,
e) if the conveyor (16) is in a position where there is space between two driver pins (18) for receiving a stack, the lower stack bottom (26) is opened, the book blocks previously located on it are dropped onto the conveyor (16) and said conveyor (16) is started up,
f) on reaching a predetermined position of the conveyor (16), the lower stack bottom (26) is closed,
g) subsequently the procedure is continued with control step c) as soon as at least half of the number of book blocks forming a further stack has arrived.

11. Method according to one of the claims 6 to 10, **characterized in that** a counting sensor records the number of book blocks arriving at the entrance of the counting magazine (12), a partition sensor at the lower stack bottom (26) records the emptying of the counting magazine (12) on opening the lower stack bottom (26) and a table sensor records the conveying away of a stack and that the signals of the sensors in conjunction with the opening and closing times of the stack bottoms, the dropping times of the book blocks and the maximum acceleration and deceleration of the conveyor (16) and the three-cutter machine (20) are evaluated by the control unit for control purposes.

## Revendications

1. Dispositif d'alimentation pour un massicot à trois lames pour la découpe de corps de volume reliés, qui comprend une station d'alimentation, une courroie d'accélération (10), un chargeur de comptage (12) et une table de chargement (14), sur laquelle passe un équipement de transport (16) avec des entraîneurs (18), **caractérisé en ce que** le chargeur de comptage (12) comprend deux plateaux d'empilage (24, 26) ouvrables et fermables séparément, commandés automatiquement par le flux entrant et sortant des corps de volume, **en ce que** l'équipement de transport (16) ainsi que la cellule de coupe (20) du massicot à trois lames peuvent être commandés automatiquement en cadences variables qui sont fonction de la hauteur de remplissage du moment du chargeur de comptage (12) et du flux entrant des corps de volume, et **en ce que** les corps de volume pris de la station d'alimentation peuvent être déchargés sur l'équipement de transport (16) en nombre réglable par l'ouverture et la fermeture commandées automatiquement des plateaux d'empilage (24, 26) du chargeur de comptage (12), peuvent être transportés vers la cellule de coupe (20) du massicot à trois lames au moyen de l'équipement de transport (16) et peuvent y être massicotés et évacués en cadence synchrone avec l'équipement de transport (16).

2. Dispositif d'alimentation selon la revendication 1, **caractérisé en ce que** des capteurs sont disposés à l'entrée du chargeur de comptage (12), au niveau du plateau d'empilage inférieur (26) et au niveau de la table de chargement (14) pour la reconnaissance des corps de volume, et **en ce que** les capteurs sont reliés à l'unité de commande.

3. Dispositif d'alimentation selon la revendication 1 ou 2, **caractérisé en ce que** les plateaux d'empilage (24, 26) comprennent une pluralité de tiges qui sont mobiles individuellement ou collectivement à travers les parois (22) du chargeur de comptage (12) vers l'intérieur et l'extérieur au moyen de commandes pneumatiques.

4. Dispositif d'alimentation selon la revendication 3, **caractérisé en ce que** les commandes sont disposées sur deux côtés opposés du chargeur de comptage (12).

5. Dispositif d'alimentation selon l'une des revendications 1 à 4, **caractérisé en ce que** le chargeur de comptage (12) peut être commuté au choix entre le régime de comptage et le régime de retrait, les deux plateaux d'empilage (24, 26) étant ouverts en permanence en régime de retrait.

6. Procédé d'alimentation d'un massicot à trois lames pour la découpe de corps de volume reliés, avec une station d'alimentation, une courroie d'accélération (10) pour l'isolement des corps de volume pris de la station d'alimentation, un chargeur de comptage (12) pour la sélection d'un nombre réglable de corps de volume dans le flux entrant et une table de chargement (14), sur laquelle passe un équipement de transport (16) avec des entraîneurs (18) qui amènent les corps de volume sélectionnés au massicot à trois lames (20), le chargeur de comptage (12) comprenant deux plateaux d'empilage (24, 26), **caractérisé en ce que**, selon le flux entrant et sortant des corps de volume, les plateaux d'empilage (24, 26) sont ouverts et fermés séparément et, ainsi, les corps de volume sont sélectionnés les uns après les autres dans le flux entrant suivant le nombre réglé et déchargés sur l'équipement de transport (16), **en ce que** les corps de volume sont transportés jusqu'au massicot à trois lames (20) suivant une cadence variable qui est fonction de leur flux entrant et de la hauteur de remplissage dans le chargeur de comptage (12) et y sont massicotés et évacués en cadence synchrone avec l'équipement de transport (16).

7. Procédé selon la revendication 6, **caractérisé en ce que**, en cas de sélection de respectivement deux corps de volume par pile en régime de comptage et dans le cas d'un mode de fonctionnement non retardé, on passe par les états suivants et les étapes de commande suivantes sont réalisées :
a) au début, les deux plateaux d'empilage (24, 26) sont fermés et l'équipement de transport (16) est à l'arrêt,
b) dès qu'un premier corps de volume atteint l'entrée du chargeur de comptage (12), le plateau d'empilage supérieur (24) s'ouvre et le premier corps de volume est déchargé sur le plateau d'empilage inférieur (26) fermé,
c) dès qu'un second corps de volume atteint l'entrée du chargeur de comptage (12) et que l'équipement de transport (16) parvient à une position où il y a de la place entre deux entraîneurs (18) pour la réception d'une pile, le plateau d'empilage inférieur (26) s'ouvre et le corps de volume qui s'y trouve est déchargé sur l'équipement de transport (16) ensemble avec le corps de volume tombant par en haut,
d) dès qu'un troisième corps de volume atteint l'entrée du chargeur de comptage (12), le plateau d'empilage supérieur (24) se ferme et l'équipement de transport (16) est mis en marche,
e) une fois que l'équipement de transport (16) a atteint une position spécifiée, le plateau d'empilage inférieur (26) se ferme, le plateau d'empilage supérieur (24) s'ouvre et le troisième corps de volume est déchargé sur le plateau d'empilage inférieur (26) fermé.
f) dès qu'un quatrième corps de volume atteint l'entrée du chargeur de comptage (12), on poursuit avec l'étape c) de manière analogue lors de l'arrivée du second corps de volume, les étapes de commande pour tous les autres corps de volume à nombre ordinal impair correspondant aux étapes de commande du troisième corps de volume et. les étapes de commande pour tous les autres corps de volume à nombre ordinal pair correspondant aux étapes de commande du second corps de volume.

8. Procédé selon la revendication 6, **caractérisé en ce que**, en cas de sélection de respectivement deux corps de volume par pile en régime de comptage et dans le cas d'un mode de fonctionnement retardé, on passe par les états suivants et les étapes de commande suivantes sont réalisées :
a) au début, les deux plateaux d'empilage (24, 26) sont fermés et l'équipement de transport (16) est à l'arrêt,
b) dès qu'un premier corps de volume atteint l'entrée du chargeur de comptage (12), le plateau d'empilage supérieur (24) s'ouvre et le premier corps de volume est déchargé sur le plateau d'empilage inférieur (26) fermé,
c) dès qu'un second corps de volume atteint l'entrée du chargeur de comptage (12), celui-ci tombe sur le premier corps de volume qui se trouve sur le plateau d'empilage inférieur (26) fermé,
d) dès qu'un troisième corps de volume atteint l'entrée du chargeur de comptage (12), le plateau d'empilage supérieur (24) se ferme,
e) si l'équipement de transport (16) se trouve dans une position où il y a de la place entre deux entraîneurs (18) pour la réception d'une pile, le plateau d'empilage inférieur (26) s'ouvre, les corps de volume qui se trouvent sur lui jusqu'à présent sont déchargés sur l'équipement de transport (16) et l'équipement de transport (16) est mis en marche,
f) une fois que l'équipement de transport (16) a atteint une position spécifiée, le plateau d'empilage inférieur (26) se ferme, puis le plateau d'empilage supérieur (24) s'ouvre, sur lequel le troisième corps de volume se trouvant précédemment sur le plateau d'empilage supérieur (24), suivi d'un quatrième corps de volume, arrivent sur le plateau d'empilage inférieur (26),
g) dès qu'un autre corps de volume atteint l'entrée du chargeur de comptage (12), on poursuit avec l'étape d) de manière analogue lors de l'arrivée du troisième corps de volume.

9. Procédé selon la revendication 6, **caractérisé en ce que**, en cas de sélection de respectivement trois corps de volume et plus par pile en régime de comptage et dans le cas d'un mode de fonctionnement non retardé, on passe par les états suivants et les étapes de commande suivantes sont réalisées :
a) au début, les deux plateaux d'empilage (24, 26) sont fermés et l'équipement de transport (16) est à l'arrêt,
b) les corps de volume atteignant en premier l'entrée du chargeur de comptage (12) arrivent sur le plateau d'empilage supérieur (24),
c) dès qu'au moins la moitié du nombre des corps de volume fermant une pile est arrivée, le plateau d'empilage supérieur (24) s'ouvre et les corps de volume rassemblés sur le plateau d'empilage supérieur (24), tout comme les corps de volume arrivant à la suite, jusqu'au dernier du nombre d'une pile, tombent sur le plateau d'empilage inférieur (26),
d) dès que le dernier corps de volume de la pile atteint l'entrée du chargeur de comptage (12) et que l'équipement de transport (16) a atteint une position où il y a de la place entre deux entraîneurs (18) pour la réception d'une pile, le plateau d'empilage inférieur (26) s'ouvre et les corps de volume qui s'y trouvent déjà sont déchargés sur l'équipement de transport (16) ensemble avec le dernier corps de volume tombant par en haut,
e) dès que le premier corps de volume de la pile suivante arrive à l'entrée du chargeur de comptage (12), le plateau d'empilage supérieur (24) se ferme et l'équipement de transport (16) est mis en marche,
f) une fois que l'équipement de transport (16) a atteint une position spécifiée, le plateau d'empilage inférieur (26) se ferme,
g) ensuite, on poursuit avec l'étape c), dès qu'au moins la moitié du nombre des corps de volume formant une autre pile est arrivée.

10. Procédé selon la revendication 6, **caractérisé en ce que**, en cas de sélection de respectivement trois corps de volume et plus par pile en régime de comptage et dans le cas d'un mode de fonctionnement retardé, on passe par les états suivants et les étapes de commande suivantes sont réalisées :
a) au début, les deux plateaux d'empilage (24, 26) sont fermés et l'équipement de transport (16) est à l'arrêt,
b) les corps de volume atteignant en premier l'entrée du chargeur de comptage (12) arrivent sur le plateau d'empilage supérieur (24),
c) dès qu'au moins la moitié du nombre des corps de volume formant une pile est arrivée, le plateau d'empilage supérieur (24) s'ouvre et les corps de volume rassemblés sur le plateau d'empilage supérieur (24), tout comme les corps de volume du nombre d'une pile arrivant à la suite, tombent sur le plateau d'empilage inférieur (26),
d) dès que le premier corps de volume de la pile suivante arrive à l'entrée du chargeur de comptage (12), le plateau d'empilage supérieur (24) se ferme,
e) si l'équipement de transport (16) se trouve dans une position où il y a de la place entre deux entraîneurs (18) pour la réception d'une pile, le plateau d'empilage inférieur (26) s'ouvre, les corps de volume qui se trouvent sur celui-ci jusqu'à présent sont déchargés sur l'équipement de transport (16) et l'équipement de transport (16) est mis en marche,
f) une fois que l'équipement de transport (16) a atteint une position spécifiée, le plateau d'empilage inférieur (26) se ferme,
g) ensuite, on poursuit avec l'étape c), dès qu'au moins la moitié du nombre des corps de volume formant une autre pile est arrivée.

11. Procédé selon l'une des revendications 6 à 10, **caractérisé en ce qu**'un capteur de comptage enregistre le nombre de corps de volume arrivant à l'entrée du chargeur de comptage (12) un capteur de plateau intermédiaire au niveau du plateau d'empilage inférieur (26) enregistre le vidage du chargeur de comptage (12) lors de l'ouverture du plateau d'empilage inférieur (26) et un capteur de table enregistre le transport d'une pile, et en ce que les signaux des capteurs sont évalués en relation avec les heures d'ouverture et de fermeture des plateaux d'empilage, avec les heures de chute des corps de volume et avec l'accélération et le retard maximum de l'équipement de transport (16) et du massicot à trois lames (20) par l'unité de commande en vue d'une commande.
